# EUROPÄISCHE PATENTSCHRIFT

(11) **EP 0 936 339 B1**
(45) Veröffentlichungstag und Bekanntmachung des Hinweises auf die Patenterteilung: **28.04.2004**
(21) Anmeldenummer: 99102553.7
(22) Anmeldetag: 10.02.1999
(51) Int. Cl.: E06B 9/17, E06B 9/18, E06B 9/15, E06B 9/06, E05C 19/00, E06B 9/58

(54) **Rollgitter- oder Rolltoranordnung mit aufrollbarer Tür**
Roller grille or roller shutter with rollable wicket door
Grille à rouleau ou porte à rouleau avec porte enroulable

(30) Priorität: 10.02.1998 EP 98102300
(43) Veröffentlichungstag der Anmeldung: 18.08.1999
(73) Patentinhaber: Firma Wilhelm Hotz, 12347 Berlin (DE)
(72) Erfinder: Garbisch, Peter, 14089 Berlin (DE)
(74) Vertreter: Alber, Norbert, Dipl.-Ing.

(56) Entgegenhaltungen:
- WO-A-95/13451
- BE-A- 528 030
- DE-A- 3 835 055
- DE-C- 220 557
- DE-U- 8 803 220
- FR-A- 2 665 476
- FR-A- 2 728 011
- US-A- 1 989 658
- US-A- 4 603 723
- US-A- 5 092 388
- US-A- 5 673 740

## Beschreibung

### I. Anwendungsgebiet

Die vorliegende Erfindung betrifft eine Rollgitter- oder Rolltoranordnung mit einer aufrollbaren Tür zum Verschließen von Garagen, Durchfahrten etc.

### II. Technischer Hintergrund

Es gibt Einbausituationen für derartige Rollgitter oder Rolltore, bei denen so wenig seitlicher Raum zur Verfügung steht, daß neben dem Rollgitter oder Rolltor keine Schlupf- bzw. Flucht- oder Paniktür mehr Platz hat. In diesen Fällen muß eine Schlupf- bzw. Flucht- oder Paniktür direkt in dem Rollgitter oder Rolltor selbst vorgesehen werden.

Werden Türen unmittelbar in Rollgittern oder Rolltoren selbst vorgesehen, so ist es erforderlich, daß derartige Türen zusammen mit dem Rollgitter oder Rolltor aufrollbar und dementsprechend flexibel sind. Diese Anforderung führt dazu, daß die in Rollgittem oder Rolltoren vorgesehenen Türen eine unzureichende Formstabilität sowie Biegesteifigkeit gegenüber Belastungen senkrecht zur Türebene aufweisen.

Um diesen Mangel an Formstabilität und Biegesteifigkeit zu beheben, wurden Rollgitter und Rolltore entwickelt, die aufrollbare Türen aufweisen, welche im abgewickelten oder herabgelassenen Zustand des Rollgitters oder Rolltores mit von Hand anzubringenden Konstruktionsteilen, wie z. B. Versteifungsprofilen, ausgekleidet werden müssen. Bevor Rollgitter oder Rolltore mit solchen ausgesteiften Türen aufgewickelt werden können, müssen die zusätzlichen Konstruktionsteile erst wieder entfernt werden, da sie sich nicht um die Rohrwelle des Rollgitters oder Rolltores wickeln lassen. Dieser zusätzliche Aufwand ist unerwünscht und es wird insbesondere manchmal vergessen, die zusätzlichen Konstruktionsteile zu entfernen, was dann beim Öffnen oder Aufwickeln des Rollgitters oder Rolltores sowohl an letzterem als auch an den Konstruktionsteilen zu Schäden oder Zerstörungen führen kann.

Aus der US 5,673,740 ist eine Rolltoranordnung mit einer Türöffnung zum Verschließen von Öffnungen in Gemäuern bekannt, wobei die Türöffnung an einem der Seitenränder des Rolltores angeordnet ist, eine in die Türöffnung integrierte Tür vorgesehen ist, die zusammen mit dem Rolltor aufrollbar ist und aus einem einzigen Türsegment besteht, welches gelenkig an dem Rolltor gelagert ist, und eine gegenüber dem Gemäuer abstützbare Führungseinrichtung zum Führen des Türsegments beim Aufrollen vorgesehen ist.

Da die im Rolltor integrierte Tür im geschlossenen Zustand lediglich mit dem freien Ende an einem vorstehenden, einen Anschlag bildenden Abschnitt der Führungseinrichtung anliegt, besteht insbesondere beim Aufrollen der Rolltür die Gefahr, dass sich die Tür öffnet und mit ihrer oberen Türkante gegen die Unterseite des Rollkastens gedrückt wird. Eine Fixierung der Tür gegenüber der Führungseinrichtung z.B. mittels eines herkömmlichen Türschlosses entfällt, da die Tür gegenüber der Führungseinrichtung zum Aufrollen des Rolltores beweglich bleiben muß.

### III. Darstellung der Erfindung

### a) Technische Aufgabe

Es ist daher die Aufgabe der vorliegenden Erfindung, eine Rollgitter- oder Rolltoranordnung mit einer aufrollbaren Tür zu schaffen, bei welcher die Tür mittels der Führungseinrichtung im geschlossenen Zustand arretierbar ist und dennoch im arretierten Zustand zum Aufrollen des gesamten Rollgitters oder Rolltores in der Führungseinnchtung bewegbar ist.

### b) Lösung der Aufgabe

Diese Aufgabe wird mittels einer Rollgitter- oder Rolltoranordnung mit den Merkmalen des Anspruchs 1 gelöst. Weitere Ausgestaltungen der erfindungsgemäßen Ausführungsform ergeben sich aus den Unteransprüchen.

Erfindungsgemäß wird eine Rollgitter- oder Rolltoranordnung mit einer Führungseinrichtung vorgeschlagen, wobei die in das Rollgitter oder Rolltor integrierte Tür eine Drehflügelkonstruktion ist. Das eine Türöffnung aufweisende Rollgitter oder Rolltor dient zum Verschließen von Öffnungen in Gemäuern. Die Türöffnung ist an einem der Seitenränder des Rollgitters oder Rolltors angeordnet und es ist eine in die Türöffnung integrierte Tür vorgesehen, die zusammen mit dem Rollgitter oder Rolltor aufrollbar ist. Dabei besteht die Tür aus einem einzigen Türsegment, welches gelenkig an dem Rollgitter oder Rolltor gelagert ist und welches mit seinem freien Ende in eine gegenüber dem Gemäuer abgestützte Führungseinrichtung eingreift. Diese Führungseinrichtung weist ein erstes Führungsmittel mit Haltewirkung in einer ersten Richtung senkrecht zur Rollgitter- oder Rolltorebene und ein zweites Führungsmittel mit Haltewirkung in einer zweiten Richtung, die der ersten Richtung entgegengesetzt ist, auf, wobei das zweite Führungsmittel von seiner Haltestellung in eine Öffnungsstellung bewegbar ist, in welcher es keine Haltewirkung entfaltet. Die Bewegung des zweiten Führungsmittels kann je nach Konstruktion der Führungseinrichtung eine reine Drehoder Schwenkbewegung, eine reine Linear- oder Translationsbewegung oder eine überlagerte Dreh- und Translationsbewegung sein.

Der Vorteil besteht darin, daß das freie Ende der integrierten Tür formstabil in der Führungseinrichtung gehalten wird. Eine Verbindung des freien Endes der Tür mit einem die Türöffnung umgebenden Bereich des Rollgitters oder Rolltores ist nicht erforderlich, so daß keine zusätzlichen Riegelelemente an der Tür vorgesehen werden müssen. Die erfindungsgemäße Drehflügefkonstruktion beeinträchtigt in keiner Weise die Aufrollbarkeit der integrierten Tür, da letztere in ihrem grundsätzlichen Aufbau der Konstruktion des übrigen Bereichs des Rollgitters oder Rolltores entspricht.

Da die Führungseinrichtung naturgemäß gegenüber dem Gemäuer, in welchem sich die mit dem Rollgitter oder Rolltor zu verschließende Öffnung befindet, abgestützt sein muß, kommen nur zwei Anordnungen der integrierten Tür in Frage, nämlich eine Anordnung der Tür am rechten und/oder am linken Seitenrand des Rollgitters oder Rolltores. Um ein möglichst geringes Spiel zwischen den Führungsmitteln der Führungseinrichtung einerseits und den in die Führungseinrichtung eingreifenden Enden der Rollgitterstäbe oder Rolltorlamellen zu gewährleisten, können an den freien Enden der Rollgitterstäbe oder Roltorlamellen Führungselemente angeordnet sein. Vorzugsweise sollen sämtliche Rollgitterstäbe oder Rolltorlamellen in die Führungseinrichtung eingreifen. Es ist jedoch auch denkbar, daß nur jeder zweite Rollgitterstab oder jede zweite Rolltorlamelle in die Führungseinrichtung eingreift. Darüber hinaus können auch beliebige andere Verteilungen der in die Führungseinrichtung eingreifenden Rollgitterstäbe oder Rolltorlamellen entlang dem freien Ende des Türsegments gewählt werden.

Das Öffnen der integrierten Tür erfolgt durch Drücken des Türsegments in die zweite Richtung. Dadurch bewegt sich das zweite Führungsmittel der Führungseinrichtung von seiner die Haltewirkung entfaltenden Haltestellung in seine Öffnungsstellung. Um ein unbefugtes Öffnen der Tür zu verhindern, kann eine Blockiereinrichtung vorgesehen werden, mittels welcher die Bewegungsbahn des zweiten Führungsmittels zwischen der Haltestellung und der Öffnungsstellung blockiert werden kann. Die Haltewirkung der Führungseinrichtung bleibt bei blockiertem, zweiten Führungsmittel sowohl in der ersten als auch in der zweiten Richtung erhalten. Vorzugsweise wird als Blockiereinrichtung ein Schloß gewählt, dessen Falle und/oder Riegel die Bewegungsbahn des zweiten Führungsmittels blockieren kann. Befindet sich der Schloßriegel in seiner eingefahrenen Stellung und die Schloßfalle in ihrer ausgefahrenen Stellung, in welcher sie die Bewegungsbahn des zweiten Führungsmittels blockiert, so kann die Tür jederzeit durch Betätigung eines zugehörigen Türdrückers oder -knaufs, welche über ein in dem Schloß vorgesehenes Umlenkgetriebe auf die Schloßfalle übertragen wird, sowie anschließendes Drücken des Türsegments in die zweite Richtung geöffnet werden. Befindet sich nicht nur die Schloßfalle, sondern auch der Schloßriegel in der ausgefahrenen Stellung, so kann die Tür nur nach Einfahren des Schloßriegels mit Hilfe des zugehörigen Schlüssels bzw. über ein eingebautes Panikschloß von innen mittels Drücker oder Knauf geöffnet werden. Bei einem Panikschloß werden Schloßfalle und Schloßriegel gleichzeitig durch Betätigen des Drückers oder Knaufs bewegt bzw. eingefahren.

Um das komfortable Zurückbewegen des zweiten Führungsmittels von der Öffnungsstellung in die Haltestellung zu ermöglichen, kann eine Rückstelleinrichtung vorgesehen werden. Ist die Rückstelleinrichtung nicht vorhanden, so erfolgt das Zurückbewegen des zweiten Führungsmittels von Hand.

Alternativ zu einer Blockiereinrichtung kann auch eine Getriebeeinrichtung vorgesehen werden, welche eine Antriebsverbindung zwischen einer Betätigungseinrichtung, beispielsweise einem von Hand betätigbaren Drücker oder Knauf, und dem zweiten Führungsmittel herstellt. Durch Betätigen der Betätigungseinrichtung kann das zweite Führungsmittel zwischen seiner Haltestellung, in welcher es das Öffnen der Tür verhindert, und seiner Öffnungsstellung, in welcher es das Öffnen der Tür ermöglicht, bewegt werden. Bei der Getriebeeinrichtung kann es sich um ein form- und/oder reibschlüssig arbeitendes Getriebe mit entsprechenden Zahn- und/oder Reibrädern handeln. Bei Bedarf kann die Getriebe- und/oder Betätigungseinrichtung beispielsweise mittels eines Schlosses blockierbar ausgebildet sein, so daß auch bei dieser Variante nur bestimmte Personen zur Öffnung der Tür berechtigt sein können.

Die Führungseinrichtung wird vorzugsweise von einer Hohlprofilschiene gebildet, welche sich wenigstens über einen Teil der Höhe der integrierten Tür erstreckt, vorzugsweise jedoch über die Gesamthöhe der Tür oder über die Gesamthöhe der zu verschließenden Öffnung in dem Gemäuer. Dabei besteht die Hohlprofilschiene aus einem ersten, feststehenden Schienenschenkel und einem zweiten, beweglichen Schienenschenkel, der über ein Gelenk bzw. Gelenkband mit dem ersten Schienenschenkel verbunden ist. An dem zweiten Schienenschenkel kann eine sich über wenigstens einen Teil der Höhe der Führungseinrichtung erstreckende Verriegelungsleiste befestigt werden, welche einen Teil der erfindungsgemäßen Blockiereinrichtung bildet und deren Bewegungsbahn beispielsweise mittels der Schloßfalle und/oder des Schloßriegels blockierbar ist.

Die in das Rollgitter oder Rolltor integrierte Tür kann mittels wenigstens einer Feder in ihre geschlossene Stellung vorgespannt werden. Darüber hinaus kann das Rollgitter oder Rolltor der erfindungsgemäßen Rollgitter- oder Rolltoranordnung aus einem oberen und einem unteren Gitter- oder Torabschnitt bestehen, welche mittels wenigstens eines Gelenkfederbandes, einem sogenannten Bommerband, verbunden bzw. stabilisiert werden. Die integrierte Tür befindet sich dabei ausschließlich in dem unteren Gitter- und/oder Torabschnitt.

Die in Rollgittern oder Rolltoren vorgesehenen aufrollbaren Türen unterscheidet man nach Schlupftüren einerseits sowie Flucht- oder Paniktüren andererseits. Schlupftüren sind solche Türen, durch welche eine Person unter Normalbedingungen in Ruhe hindurchgehen kann. Bei Flucht- oder Paniktüren handelt es sich hingegen um Türen, die den feuerschutzrechtlichen Anforderungen genügen müssen. Zu diesen Anforderungen zählt beispielsweise, daß keine gefährlichen Stolperkanten vorhanden sein dürfen, die im Falle der üblicherweise in Notfällen zu beobachtenden Unachtsamkeit zu Stürzen der die betreffenden Türen durchschreitenden Personen mit fatalen Folgen führen können.

Um die feuerpolizeilichen Anforderungen an eine Fluchttür zu erfüllen, kann am unteren Ende des Rollgitters oder Rolltores eine unterbrochene erste Abschlußschiene vorgesehen werden. Dabei ist der im Bereich der Türöffnung verlaufende Teil der ersten Abschlußschiene gelenkig an dem Türsegment befestigt, so daß er beim Öffnen der Tür zusammen mit dem Türsegment wegschwenkt. Muß es sich bei der integrierten Tür nicht um eine Fluchttür handeln, sondern ist eine Schlupftür ausreichend, so kann am unteren Ende des Rollgitters oder Rolltores eine durchgehende, zweite Abschlußschiene vorgesehen werden.

### c) Ausführungsbeispiel

Nachfolgend wird eine Ausführungsform der Erfindung am Beispiel einer Rollgitteranordnung sowie mit Hilfe der beigefügten Zeichnungen beschrieben. Es zeigen:
- Fig. 1:: eine Gesamtansicht der Innenseite einer erfindungsgemäßen Rollgitteranordnung gemäß der Ausführungsform;
- Fig. 2:: ein Glied zum Verbinden der Gitterstäbe der integrierten Tür gemäß Fig. 1 bzw. der erfindungsgemäßen Rollgitteranordnung selbst;
- Fig. 3:: eine Schnittdarstellung gemäß Schnitt B-B in Fig. 1; und
- Fig. 4:: eine Schnittdarstellung gemäß Schnitt A-A in Fig. 1.

Fig. 1 zeigt die Innenseite einer erfindungsgemäßen Rollgitteranordnung 1" gemäß der Ausführungsform. In der gezeigten abgerollten bzw. abgewickelten Stellung verschließt das Rollgitter 1" die in dem Gemäuer 19 vorhandene Öffnung. Mit Hilfe der Rohrwelle 18, die drehbar in dem Gemäuer 19 gelagert ist, kann das Rollgitter 1" samt der integrierten Tür 2" aufgewickelt und dadurch geöffnet werden.

Das Rollgitter 1" besteht aus mehreren Gitterstäben 21", die sich oberhalb der integrierten Tür 2" durchgehend über die gesamte Breite des Rollgiters 1" erstrecken und in dem darunter liegenden Bereich von der Türöffnung unterbrochen sind. Auch die integrierte Tür 2" besteht aus Gitterstäben 21", so daß sie sich optisch in das Gesamtbild des Rollgitters 1" einfügt. Die Gitterstäbe 21" werden mittels mehrerer Gliederstränge 22" zusammengehalten, die sich jeweils aus mehreren gelenkig miteinander verbundenen Gliedern zusammensetzen. Dabei bilden die Gitterstäbe 21" jeweils die Gelenkachsen, um welche sich die einzelnen Glieder der Gliederstränge beim Aufwickeln des Rollgitters 1" drehen. Der vertikale Abstand zwischen zwei Gitterstäben 21" entspricht in etwa der Länge eines Gliedes der Gliederstränge 22". Durch die jeweils von zwei Gliedern zweier Gliederstränge 22" und zwei Gitterstäben 21" begrenzten Rechteckflächen des Rollgitters 1" kann hindurchgeschaut werden.

Die einzelnen Glieder der Gliederstränge 22" der integrierten Tür 2" entsprechen je nach Ausführungsform denjenigen des übrigen Bereichs des Rollgitters 1" oder weichen davon ab. Die Gliederstränge 22" setzen sich aus den Gliedern gemäß Fig. 2 zusammen. Fig. 2 zeigt ein Glied, welches mit die Gitterstäbe 21" aufnehmenden Bohrungen 42 und 43 versehen ist und für die Gliederstränge 22" verwendet wird.

Die Tür 2" weist ein Türsegment 3" auf, dessen linke Seite mit Hilfe eines Gelenkbandes 23" gelenkig mit dem Rollgitter 1" verbunden ist. Das Gelenkband 23" ist in Fig. 3 gezeigt. Es ist zwischen den Gliedersträngen 24" und 25" angeordnet Die Tür 2" wird in Blickrichtung der Fig. 1 geöffnet.

Das Rollgitter 1" besteht aus einem oberen Gitterabschnitt 59 sowie einem unteren Gitterabschnitt 60. Am unteren Ende des oberen Gitterabschnitts 59 ist eine erste Mittelschiene 62 vorgesehen während der untere Gitterabschnitt 60 an seinem oberen Ende eine zweite Mittelschiene 63 aufweist. Die Mittelschienen 62 und 63 sind mittels eines Gelenkfederbandes, einem sogenannten Bommerband, miteinander verbunden. Dadurch wird die zweite Mittelschiene 63 stabilisiert.

Die in das Rollgitter 1" integrierte Tür 2" befindet sich vollständig in dem unteren Gitterabschnitt 60. Die Tür 2" weist insbesondere die gleiche Höhe auf wie der untere Gitterabschnitt 60. Die zweite Mittelschiene 63 ist daher an der Stelle des Gelenkbandes 23" unterbrochen und ihr im Bereich der Türöffnung befindlicher Teil schwenkt beim Öffnen der Tür 2" mit dieser weg. Am unteren Ende des unteren Gitterabschnitts 60 befindet sich eine erste Abschlußschiene 64, welche an der Stelle des Gelenkbandes 23" unterbrochen ist. Ihr im Bereich der Türöffnung befindlicher Teil schwenkt beim Öffnen der Tür 2" weg. Soll die Tür 2" als Fluchttür fungieren, so bildet die erste Abschlußschiene 64 den Abschluß des Rollgitters 1" am unteren Ende. Bei geöffneter Tür 2" befindet sich im Bereich der Türöffnung somit keine Stolperkante. Ist eine Schlupftür in dem Rollgitter 1" ausreichend, so kann an der ersten Abschlußschiene 64 eine zweite Abschlußschiene 65 vorgesehen werden, welche über die gesamte Breite des Rollgitters 1" durchgehend verläuft.

In Fig. 1 sind des weiteren zwei Zugfedern 58 zu erkennen, welche die Tür 2" in ihre geschlossene Stellung, also aus der Zeichenebene heraus, drücken. Die eine der Zugfedern 58 ist an der zweiten Mittelschiene 63 angeordnet während die andere der Zugfedern 58 an der ersten Abschlußschiene 64 vorgesehen ist. Dabei greift jeweils ein Ende der Zugfedern 58 an der Tür 2" an während das andere Ende an dem verbleibenden Teil des Rollgitters 1" befestigt ist. Sowohl die Zugfedern 58 als auch das Gelenkfederband 61 können bei Bedarf verkleidet werden.

In Fig. 1 ist die gegenüber dem Gemäuer 19 abgestützte Führungseinrichtung 50 zu erkennen. Sie erstreckt sich vorzugsweise über nahezu die gesamte Höhe des Rollgitters 1" bzw. der Öffnung in dem Gemäuer 19. Die in Fig. 1 rechten Enden der Gitterstäbe 21" ragen in die Führungseinrichtung 50 hinein. Die Anzahl und Verteilung der in die Führungseinrichtung 50 hineinragenden Gitterstäbe 21' über die Höhe der Tür 2" kann von Fall zu Fall variiert werden.

Fig. 4 zeigt den in Fig. 1 gekennzeichneten Schnitt A-A. In der rechten Hälfte der Fig. 4 ist das Gemäuer 19 zu erkennen, an welchem zwei Winkelprofile 66 und 67 befestigt sind. Zwischen den beiden von dem Gemäuer 19 abragenden Schenkeln der Winkelprofile 66 und 67 ist ein Schloß 54 angeordnet. Die in Fig. 4 nicht gezeigte Schloßfalle kann durch Betätigung des Drückers 68 bewegt werden. Der Schloßriegel 55 wird mittels eines zugehörigen Schlüssels ein- bzw. ausgefahren. Zur Umsetzung der Bewegung des Drückers 68 bzw. des Schlüssels in eine entsprechende Bewegung der Schloßfalle bzw. des Schloßriegels 55 ist in dem Schloß 54 ein geeignetes Umlenkgetriebe vorgesehen. Bei dem Schloß 54 handelt es sich um ein Panik- oder um ein herkömmliches Fallen-Wechselschloß. Soll die Tür 2" als Schlupftür fungieren, so wird das Schloß 54 vorzugsweise mittels Drehknauf betätigt. Soll sie hingegen als Fluchttur fungieren, so wird das als Panikschloß ausgebildete Schloß 54 vorzugsweise mittels des Drückers 68 betätigt.

Am linken Ende des von dem Gemäuer 19 abragenden Schenkels des Winkelprofils 67 ist eine als Führungseinrichtung fungierende Hohlprofilschiene 50 befestigt. Sie weist ein zur Tür 2" hin offenes U-Profil auf und erstreckt sich vorzugsweise über nahezu die gesamte Höhe des Rollgitters 1" bzw. der zu verschließenden Öffnung in dem Gemäuer 19. Die Hohlprofilschiene 50 kann auch andere Profile aufweisen, sofern ihre Führungsfunktion, d.h. ihre Haltewirkung in der Richtung R₁ (nach innen) sowie in der Richtung R₂ (nach außen) gewährleistet ist.

Die Hohlprofilschiene 50 besteht aus einem ersten Schienenschenkel 51 und einem zweiten Schienenschenkel 52. Der erste Schienenschenkel 51 weist seinerseits im wesentlichen einen U-förmigen Querschnitt auf und ist an dem Winkelprofil 67 befestigt. Der zweite Schienenschenkel 52 weist im wesentlichen einen L-förmigen Querschnitt auf und ist mittels des Gelenkbandes 69 an den ersten Schienenschenkel 51 angelenkt.

Er kann somit gemäß Pfeil R₃ im Uhrzeigersinn von seiner in Fig. 4 gezeigten Haltestellung, in welcher er die Gitterstäbe 21" des Türsegments 3" in der Hohlprofilschiene 50 hält, in seine Öffnungsstellung geschwenkt werden, in welcher er die Bewegung der Gitterstäbe 21" und somit der Tür 2" in die Richtung R₂ nicht mehr behindert, also keine Haltewirkung mehr entfaltet und somit ein Öffnen der Tür 2" nach außen ermöglicht.

Der schwenkbare Schienenschenkel 52 erstreckt sich über die gesamte Höhe der Hohlprofilschiene 50. Es ist jedoch auch denkbar, daß sich der schwenkbare Schienenschenkel 52 nur über die Höhe der Tür 2" hinweg erstreckt.

Um die Schwenkbewegung des Schienenschenkels 52 in seine Öffnungsstellung verhindern zu können, ist eine Blockiereinrichtung 53 vorgesehen. Sie wird von dem Schloß 54 samt Falle und Riegel 55 sowie der Verriegelungsleiste 56 gebildet, welche an den Schienenschenkel 52 angeschweißt ist. Die Verriegelungsleiste 56 erstreckt sich vorzugsweise über die gesamte Höhe des Schienenschenkels 52, kann jedoch auch wesentlich kürzer ausgebildet sein, nämlich nur im Bereich des Schlosses 54. Wie in Fig. 4 zu erkennen ist, befindet sich der ausgefahrene Riegel 55 in derjenigen Bewegungsbahn, entlang welcher sich die Verriegelungsleiste 56 bewegt, wenn sich der Schienenschenkel 52 im Uhrzeigersinn dreht. Der ausgefahrene Riegel 55 blockiert somit die Schwenk- oder Drehbewegung des Schienenschenkels 52 in seine Öffnungsstellung. Dasselbe gilt für die in Fig. 4 nicht gezeigte, ausgefahrene Falle des Schlosses 54.

In der linken Hälfte der Fig. 4 sind die sich nach rechts verjüngenden Gitterstäbe 21" der Tür 2" zu erkennen. An den verjüngten Enden der Gitterstäbe 21" sind Führungselemente 57 vorgesehen, welche für eine Führung der Gitterstäbe 21" in der Hohlprofilschiene 50 mit möglichst geringem Spiel sorgen sollen. Bei den Führungselementen 57 kann es sich um drehfest mit den Gitterstäben 21" verbundene Körper mit quadratischer, rechteckiger, kreiszylindrischer oder ähnlicher Querschnittsform handeln. Es ist jedoch auch denkbar, Führungselemente 57 in Form von an den Gitterstäben 21" drehbar gelagerten Rollen vorzusehen.

In der in Fig. 4 gezeigten Stellung befindet sich die Tür 2" in geschlossenem Zustand. Der erste Schienenschenkel 51 verhindert in Verbindung mit dem am Gemäuer 19 abgestützten Winkelprofil 67, daß sich die Tür 2" in der ersten Richtung R₁ bzw. nach innen öffnen kann. Der zweite Schienenschenkel 52 verhindert in Verbindung mit der Blockiereinrichtung 53, daß sich die Tür 2" in der zweiten Richtung R₂ bzw. nach außen öffnen kann. Soll die Tür 2" nach außen geöffnet werden, so ist zunächst der Riegel 55 des Schlosses 54 mit dem zugehörigen Schlüssel einzufahren. Anschließend kann die Falle des Schlosses 54 durch Betätigung des Drückers 68 ebenso eingefahren werden. Die Bewegungsbahn der Verriegelungsleiste 56 ist dann nicht mehr blockiert. Nun kann die Tür 2" in Richtung R₂ nach außen gedrückt werden, so daß die Führungselemente 57 gegen den Schienenschenkel 52 drücken und ihn gemäß Pfeil R₃ im Uhrzeigersinn in seine Öffnungsstellung drehen. Der Öffnung der Tür steht somit nichts mehr im Wege.

Soll die Tür 2" anschließend wieder geschlossen werden, so wird sie zunächst in die Rollgitterebene zurückgeschwenkt, so daß sich die freien Enden der Gitterstäbe 21" samt Führungselementen 57 wieder in der Hohlprofilschiene 50 befinden. Daraufhin ist schließlich der Schienenschenkel 52 von seiner Öffnungsstellung zurück in seine in Fig. 4 gezeigte Haltestellung zu bewegen. Dies kann beispielsweise dadurch geschehen, daß von innen durch die Gitterstäbe 21" hindurchgegriffen und der sich wenigstens über die Höhe der Tür 2" erstreckende Schienenschenkel 52 von Hand in die Haltestellung gedrückt wird. Schließlich kann die vor dem Zurückschwenken des Schienenschenkels 52 eingefahrene Falle des Schlosses 54 durch Loslassen des Drückers 68 wieder ausgefahren werden. Darüber hinaus kann erneut eine Verriegelung durch Ausfahren des Riegels 55 erfolgen.

Um ein Durchgreifen durch die Gitterstäbe 21" von außen nach innen und eine dadurch mögliche Betätigung des Drückers 68 von außen zu vermeiden, weist die Tür 2" in der Höhe des Schlosses 54 eine Durchgriffssicherung auf, welche aus mehreren, zwischen den Gitterstäben 21" angeordneten Sicherungsstäben 70 besteht, wie in Fig. 1 zu erkennen ist. Selbst wenn eine derartige Durchgriffssicherung vorgesehen wird, kann zum Zurückschwenken des Schienenschenkels 52 in seine Haltestellung noch oberhalb oder unterhalb der Sicherungsstäbe 70 durch die Gitterstäbe 21" hindurchgegriffen werden.

Um jedoch auch ein bequemeres Zurückschwenken des Schienenschenkels 52 in seine Haltestellung zu ermöglichen, kann eine Rückstelleinrichtung vorgesehen werden. Diese Rückstelleinrichtung besteht bei der gezeigten Ausführungsform aus einem in dem Winkelprofil 67 verschiebbar gelagerten Rückstellboizen 71, dessen vorderes Ende an der Verriegelungsleiste 56 anliegt. Bei Bewegung des Schienenschenkels 52 in die Öffnungsstellung schiebt die Verriegelungsleiste 56 den Rückstellbolzen 71 bei Betrachtung in Fig. 4 nach unten, d.h. nach innen, aus dem Winkelprofil 67 heraus. Soll der Schienenschenkel 52 von seiner Öffnungsstellung wieder in die Haltestellung zurückgeschwenkt werden, so wird der Rückstellbolzen 71 bei Betrachtung in Fig. 4 von Hand nach oben, d.h. nach außen, gedrückt, wodurch er die Verriegelungsleiste 56 und damit den Schienenschenkel 52 im Gegenuhrzeigersinn zurückschwenkt. Zur Sicherung des Rückstellbolzens 71 in dem Winkelprofil 67 kann im vorderen Bereich seines Schaftes ein in Fig. 4 nicht gezeigtes Sicherungsmittel, beispielsweise ein Sicherungsring, vorgesehen werden. Ein Herausfallen des Sicherungsbolzens 71 aus dem Winkelprofil 67 ist dadurch ausgeschlossen.

Die erfindungsgemäße Ausführungsform wurde am Beispiel eines Rollgitters erläutert. Im Falle eines Rolltores werden lediglich die Gitterstäbe durch Rolltorprofile bzw. Lamellen ersetzt.

## Patentansprüche

1. Rollgitter- oder Rolltoranordnung, aufweisend
- ein Rollgitter oder Rolltor mit einer Türöffnung zum Verschließen von Öffnungen in Gemäuern (19), wobei die Türöffnung an einem der Seitenränder des Rollgitters (1") oder Rolltores angeordnet ist,
- eine in die Türöffnung integrierte Tür (2"), die zusammen mit dem Rollgitter (1") oder Rolltor aufrollbar ist und aus einem einzigen Türsegment (3") besteht, welches gelenkig an dem Rollgiter (1") oder Rolltor gelagert ist, und
- eine gegenüber dem Gemäuer (19) abstützbare Führungseinrichtung (50) zum Führen des Türsegments (3") beim Aufrollen,
**dadurch gekennzeichnet, dass**
- das Türsegment (3") mit seinem freien Ende in die Führungseinrichtung (50) eingreift,
- die Führungseinrichtung (50) ein erstes Führungsmittel (51) mit Haltewirkung in einer ersten Richtung (R₁) senkrecht zur Rollgitter- oder Rolltorebene und ein zweites Führungsmittel (52) mit Haltewirkung in einer zweiten Richtung (R₂), die der ersten Richtung (R₁) entgegengesetzt ist, aufweist, und
- das zweite Führungsmittel (52) von seiner Haltestellung in eine Öffnungsstellung bewegbar ist, in welcher es keine Haltewirkung entfaltet.

2. Rollgitter- oder Rolltoranordnung nach Anspruch 1,
**dadurch gekennzeichnet, daß**
eine Blockiereinrichtung (53) vorgesehen ist, mittels welcher die Bewegungsbahn des zweiten Führungsmittels (52) derart blockierbar ist, daß es sich nicht in die Öffnungsstellung bewegen kann.

3. Rollgitter- oder Rolltoranordnung nach Anspruch 2,
**dadurch gekennzeichnet, daß**
die Blockiereinrichtung ein Schloß (54) aufweist, dessen Falle und/oder Riegel (55) in die Bewegungsbahn des zweiten Führungsmittels (52) bewegbar ist.

4. Rollgitter- oder Rolltoranordnung nach einem der vorhergehenden Ansprüche,
**dadurch gekennzeichnet, daß**
eine Rückstelleinrichtung (71) vorgesehen ist, mittels welcher das zweite Führungsmittel (52) in die Haltestellung zurückbewegbar ist.

5. Rollgitter- oder Rolltoranordnung nach Anspruch 1,
**dadurch gekennzeichnet, daß**
eine Getriebeeinrichtung vorgesehen ist, welche eine Antriebsverbindung zwischen einer Betätigungseinrichtung und dem zweiten Führungsmittel (52) herstellt, so daß das zweite Führungsmittel (52) mittels der Betätigungseinrichtung zwischen der Haltestellung und der Öffnungsstellung hin- und herbewegbar ist.

6. Rollgitter- oder Rolltoranordnung nach Anspruch 5,
**dadurch gekennzeichnet, daß**
die Getriebe- und/oder Betätigungseinrichtung blockierbar ausgebildet ist.

7. Rollgitter- oder Rolltoranordnung nach einem der vorhergehenden Ansprüche,
**dadurch gekennzeichnet, daß**
an den in die Führungseinrichtung (50) eingreifenden, freien Enden der Gitterstäbe (21") oder Lamellen Führungselemente (57) angeordnet sind.

8. Rollgitter- oder Rolltoranordnung nach einem der vorhergehenden Ansprüche,
**dadurch gekennzeichnet, daß**
die Führungseinrichtung von einer Hohlprofilschiene (50) gebildet wird, welche als erstes Führungsmittel einen ersten Schienenschenkel (51) und als zweites Führungsmittel einen zweiten Schienenschenkel (52) aufweist, der gelenkig mit dem ersten Schienenschenkel (51) verbunden ist.

9. Rollgitter- oder Rolltoranordnung nach Anspruch 8 in Verbindung mit Anspruch 2 oder 3,
**dadurch gekennzeichnet, daß**
an dem zweiten Schienenschenkel (52) eine Verriegelungsleiste (56) befestigt ist, die einen Teil der Blockiereinrichtung (53) bildet und deren Bewegungsbahn blockierbar ist.

10. Rollgitter- oder Rolltoranordnung nach einem der vorhergehenden Ansprüche,
**dadurch gekennzeichnet, daß**
die Tür (2") mittels wenigstens einer Feder (58) in ihre geschlossene Stellung vorgespannt ist.

11. Rollgitter- oder Rolltoranordnung nach einem der vorhergehenden Ansprüche,
**dadurch gekennzeichnet, daß**
das Rollgitter oder Rolltor aus einem oberen (59) und einem unteren (60) Gitter- oder Torabschnitt besteht, welche mittels wenigstens einem Gelenkfederband (61) miteinander verbunden sind, wobei die Tür (2") ausschließlich in dem unteren Gitteroder Torabschnitt (60) angeordnet ist.

## Claims

1. Roller grille or roller shutter arrangement, comprising
- a roller grille or roller shutter incorporating a door opening for closing off apertures in exterior walls (19), where the door opening is disposed at one of the lateral edges of the roller grille (1") or roller shutter,
- a door (2") integrated in the door opening, which can be rolled up in conjunction with the roller grille (1") or roller shutter and consists of a single door segment (3") which is hinge-mounted on the roller grille (1") or roller shutter,
- a guide mechanism (50) which can be supported on the exterior wall (19) to guide the door segment (3") during the rolling up process,
**characterised in that**
- the door segment (3") engages in the guide mechanism (50) by means of its free end,
- the guide mechanism (50) has a first guide means (51) producing a retaining action in a first direction (R₁) perpendicular to the roller grille or roller shutter plane, and a second guide means (52) producing a retaining action in a second direction (R₂), opposite the first direction (R₁), and
- the second guide means (52) is displaceable from its retaining position into an opening position in which it does not exert a retaining force.

2. Roller grille or roller shutter arrangement as claimed in claim 1,
**characterised in that**
a locking mechanism (53) is provided, by means of which the displacement path of the second guide means (52) is blocked, preventing it from moving into the open position.

3. Roller grille or roller shutter arrangement as claimed in claim 2,
**characterised in that**
the locking mechanism has a lock (54), the latch and/or bolt (55) of which is displaceable in the displacement path of the second guide means (52).

4. Roller grille or roller shutter arrangement as claimed in one of the preceding claims,
**characterised in that**
a return mechanism (71) is provided, by means of which the second guide means (52) can be moved back into the retaining position.

5. Roller grille or roller shutter arrangement as claimed in claim 1,
**characterised in that**
a gear mechanism is provided, which establishes a drive connection between an operating mechanism and the second guide means (52), so that the second guide means (52) can be moved back and forth between the retaining position and the opening position by means of the operating mechanism.

6. Roller grille or roller shutter arrangement as claimed in claim 5,
**characterised in that**
the gear and/or operating mechanism can be locked.

7. Roller grille or roller shutter arrangement as claimed in one of the preceding claims,
**characterised in that**
the free ends of the grille bars (21") or lamella which engage in the guide mechanism (50) are provided with guide elements (57).

8. Roller grille or roller shutter arrangement as claimed in one of the preceding claims,
**characterised in that**
the guide mechanism is provided in the form of a hollow profiled guide rail (50), which has a first rail leg (51) acting as a first guide means and a second rail leg (52) acting as a second guide means articulatingly linked to the first rail leg (51).

9. Roller grille or roller shutter arrangement as claimed in claim 8, in conjunction with claim 2 or 3,
**characterised in that**
a bolt bar (56) is attached to the second rail leg (52) and forms a part of the locking mechanism (53), the displacement path of which can be blocked.

10. Roller grille or roller shutter arrangement as claimed in one of the preceding claims,
**characterised in that**
the door (2") is biassed into its closed position by means of at least one spring (58).

11. Roller grille or roller shutter arrangement as claimed in one of the preceding claims,
**characterised in that**
the roller grille or roller shutter consists of an upper (59) and a lower (60) grille or shutter section which are joined to one another by means of at least one hinge-mounted spring band (61), the door (2") being disposed exclusively in the lower grille or shutter section (60).

## Revendications

1. Agencement de grille à rouleau ou de porte à rouleau, comprenant
- une grille à rouleau ou une porte à rouleau comprenant un portillon permettant de fermer les ouvertures situées dans des ouvrages de maçonnerie (19), le portillon étant disposé sur un des bord latéraux de la grille à rouleau (1'') ou de la porte à rouleau,
- une porte (2'') intégrée dans le portillon, qui peut être enroulée conjointement avec la grille à rouleau (1'') ou la porte à rouleau et est constituée d'un seul segment de porte (3''), lequel est logé de manière articulée sur la grille à rouleau (1'') ou la porte à rouleau, et
- un dispositif de guidage (50) pouvant s'appuyant contre l'ouvrage de maçonnerie (19) afin de guider le segment de porte (3'') lors du déroulement,
**caractérisé en ce que**
- le segment de porte (3") s'engage avec son extrémité libre dans le dispositif de guidage (50),
- le dispositif de guidage (50) comprend des premiers moyens de guidage (51) présentant un effet de retenue dans une première direction (R₁) perpendiculairement au plan de la grille à rouleau ou de la porte à rouleau et des seconds moyens de guidage (52) présentant un effet de retenue dans une seconde direction (R₂), qui est opposée à la première direction (R₁), et
- les seconds moyens de guidage (52) peuvent se déplacer de leur position de retenue à une position d'ouverture, dans laquelle aucun effet de retenue n'est déployé.

2. Agencement de grille à rouleau ou de porte à rouleau selon la revendication 1,
**caractérisé en ce que**
il est prévu un dispositif de blocage (53), au moyen duquel la trajectoire des seconds moyens de guidage (52) peut être bloquée de telle sorte que ceux-ci ne peuvent pas se déplacer dans la position d'ouverture.

3. Agencement de grille à rouleau ou de porte à rouleau selon la revendication 2,
**caractérisé en ce que**
le dispositif de blocage comprend une serrure (54), dont le loquet et/ou le verrou (55) peut se déplacer dans la trajectoire des seconds moyens de guidage (52).

4. Agencement de grille à rouleau ou de porte à rouleau selon l'une quelconque des revendications précédentes,
**caractérisé en ce que**
il est prévu un dispositif de rappel (71), au moyen duquel les seconds moyens de guidage (52) peuvent être à nouveau déplacés dans la position de retenue.

5. Agencement de grille à rouleau ou de porte à rouleau selon la revendication 1,
**caractérisé en ce que**
il est prévu un dispositif d'engrenage, lequel crée une liaison de transmission entre un dispositif d'actionnement et les seconds moyens de guidage (52), de sorte que les seconds moyens de guidage (52) puissent aller et venir entre la position de retenue et la position d'ouverture au moyen du dispositif d'actionnement.

6. Agencement de grille à rouleau ou de porte à rouleau selon la revendication 5,
**caractérisé en ce que**
le dispositif d'engrenage et/ou d'actionnement peut être bloqué.

7. Agencement de grille à rouleau ou de porte à rouleau selon l'une quelconque des revendications précédentes,
**caractérisé en ce que**
des éléments de guidage (57) sont disposés sur les extrémités libres des barreaux de grille (21'') ou des lamelles s'engageant dans le dispositif de guidage (50).

8. Agencement de grille à rouleau ou de porte à rouleau selon l'une quelconque des revendications précédentes,
**caractérisé en ce que**
le dispositif de guidage est formé par un rail à profilé creux (50), lequel comprend comme premiers moyens de guidage une première branche de rail (51) et comme seconds moyens de guidage une seconde branche de rail (52), qui est reliée de manière articulée à la première branche de rail (51).

9. Agencement de grille à rouleau ou de porte à rouleau selon la revendication 8 en rapport avec la revendication 2 ou 3,
**caractérisé en ce que**
une baguette de verrouillage (56), qui forme une partie du dispositif de blocage (53) et dont la trajectoire peut être bloquée, est fixée sur la seconde branche de rail (52).

10. Agencement de grille à rouleau ou de porte à rouleau selon l'une quelconque des revendications précédentes,
**caractérisé en ce que**
la porte (2'') est prétendue au moyen d'au moins un ressort (58) dans sa position fermée.

11. Agencement de grille à rouleau ou de porte à rouleau selon l'une quelconque des revendications précédentes, **caractérisé en ce que**
la grille à rouleau ou la porte à rouleau est constituée d'une section supérieure (59) et d'une section inférieure (60) de grille ou de porte, lesquelles sont reliées l'une à l'autre au moyen d'au moins une lame de ressort d'articulation (61), la porte (2'') étant disposée exclusivement dans la section de grille ou de porte inférieure (60).
